# EUROPÄISCHE PATENTSCHRIFT

(11) **EP 1 479 604 B1**
(45) Veröffentlichungstag und Bekanntmachung des Hinweises auf die Patenterteilung: **28.09.2005**
(21) Anmeldenummer: 03011291.6
(22) Anmeldetag: 17.05.2003
(51) Int. Cl.: B63H 16/20

(54) **Boot mit Tretantrieb**
Pedal propelled boat
Pédalo

(43) Veröffentlichungstag der Anmeldung: 24.11.2004
(73) Patentinhaber: Spass, Klaus, 22299 Hamburg (DE)
(72) Erfinder: Spass, Klaus, 22299 Hamburg (DE)
(74) Vertreter: von Raffay, Vincenz

(56) Entgegenhaltungen:
- DE-A- 10 048 635
- US-A- 1 834 397
- US-A- 2 612 859
- US-A- 6 165 029

## Beschreibung

Die Erfindung betrifft einen Tretbootantrieb nach dem Oberbegriff des Anspruchs 1. Sie betrifft ferner ein mit einem solchen Tretbootantrieb ausgerüstetes Tretboot.

Ein Tretbootantrieb mit den Merkmalen des Oberbegriffs des Anspruchs 1 ist aus der US 6,165,029 ebenso bekannt, wie ein mit einem solchen Antrieb ausgestattetes Tretboot. Das vorbekannte Tretboot läßt zwar eine Speicherung der auf den Antriebsstrang übertragenen Energie in einem Schwungrad zu, ist jedoch nicht für einen sportlich flexiblen Einsatz geeignet.

Tretboote sind seit langem bekannte Wasserfahrzeuge und dienen vorrangig dem Vergnügen. Dabei sind die Tretboote mit Tretantrieben versehen, welche mittels einer oder mehrerer Tretkurbel(n) erzeugte Energie auf ein Vortriebsmittel, in der Regel einen oder mehrere Propeller oder Schaufelräder, übertragen. Dabei geschieht die Antriebsübertragung direkt, d.h. die Kraft wird von der oder den Tretkurbel(n) mittels eines Antriebsstranges, z. B. eines Kettenantriebes und/oder einer Kardanwelle, auf das Vortriebsmittel übertragen. Insbesondere wird so das Vorwärts- und Rückwärtsfahren des Tretbootes durch die Drehrichtung der Tretkurbeln gesteuert. Beispiele für solche Tretboote sind aus den deutschen Gebrauchsmusterschriften DE 298 20 184 U1, DE 81 17 770 U1 und DE 84 04 297 U1 bekannt.

Weiter ist aus der DE 101 37 662 A1 ein Tretboot mit einem Antrieb bekannt, bei welchem zur Unterstützung des Vortriebs ein durch den Tretantrieb gespeister Energiespeicher in dem Antriebsstrang angeordnet ist, aus welchem bei Bedarf Antriebsenergie entnommen werden kann, um den Vortrieb mit reduziertem Krafteinsatz bewerkstelligen zu können. Jedoch ist auch hier der Antrieb nach wie vor ein direkter, die Fahrtrichtung wird durch die Drehrichtung der Tretkurbel bestimmt.

Es ist die **Aufgabe** der Erfindung, einen Tretbootantrieb so weiter zu entwickeln, daß dieser den Einsatz eines Tretbootes als Sportgerät ermöglicht. Dabei soll das Tretboot vom Fahrgefühl sich im Wasser ähnlich wie ein Fahrrad an Land verhalten.

Zur **Lösung** dieser Aufgabe wird ein Tretbootantrieb mit den Merkmalen des Anspruchs 1 vorgeschlagen. Des weiteren wird ein Tretboot mit den Merkmalen des Anspruchs 7 vorgeschlagen.

Dadurch, daß in dem Antriebsstrang ein auf einer freilaufenden Achse gelagertes Schwungrad angeordnet ist, kann während der Tretbootfahrt ähnlich wie beim Fahrradfahren das Treten mit stillstehenden Tretkurbeln unterbrochen werden, ohne daß das Tretboot sofort stoppt. Die in der Schwungscheibe gespeicherte Energie treibt den nachgeordneten Teil des Antriebsstranges und insbesondere das Vortriebsmittel weiter an, das Boot fährt weiter. Die Pedale stehen dabei still, wegen der freilaufenden Achse wird der der Schwungscheibe vorgeschaltete Teil des Antriebsstranges nicht von der darin gespeicherten Energie mit angetrieben.

Ein in dem Antriebsstrang angeordneter Umschaltmechanismus zum Umschalten der Laufrichtung des Vortriebsmittels bei gleichbleibender Drehrichtung der Tretkurbel erlaubt ein einfaches und sportliches Manövrieren. Insbesondere kann so die Vortriebsrichtung des Vortriebsmittels, bspw. eines Propellers in kürzester Zeit bei fortwährendem Treten der Tretkurbel gewechselt werden. Dies hilft, den Bremsweg eines mit einem solchen Antrieb versehenen Tretbootes durch "Schubumkehr" gegenüber bekannten Tretbooten erheblich zu verkürzen, was für sportlich genutzte, schnelle Tretboote eine unerläßliche Eigenschaft ist.

Eine einfache Realisierung eines solchen Umschaltmechanismus ergibt sich, wenn erfindungsgemäß zwei unter Belassung eines Zwischenraumes parallel zueinander angeordnete Schwungscheiben vorgesehen sind und in dem Zwischenraum ein wahlweise an die einander gegenüberliegenden Innenflächen der Schwungscheiben ankoppelbares Abnehmerelement, z. B. eine mit einem Gummimantel überzogene Walze, angeordnet ist. Je nachdem, an welcher der Innenseiten das Abnehmerelement angreift, ändert sich bei gleicher Drehrichtung der Schwungscheibe und damit der Tretkurbel dessen Drehrichtung und damit auch die Vortriebsrichtung. Selbstverständlich kann anstelle der zwei zueinander parallelen Schwungscheiben eine einzige Scheibe vorgesehen sein, die einen radialen Schlitz aufweist, in dem das Abnehmerelement angeordnet ist. Neben den beiden, an einer der Innenseiten angekoppelten Stellungen des Umschaltelementes kann dieses noch eine weitere, dritte Stellung einnehmen, in der es an keiner der Innenseiten angreift. Diese Stellung ist dann eine Neutral- oder Leerlaufstellung.

Der Umschaltmechanismus kann in vorteilhafter Weise durch einen oder mehrere pneumatische Aktuator(en) betätigt werden, jedoch sind auch andere Betätigungsmechanismen, wie z. B. Seilzüge, denkbar. Im Falle einer gummibemantelten Walze als Abnehmerelement z. B. kann diese mit einer nachgeordneten Kardanwelle zum Antreiben des Vortriebsmittels verbunden sein, und von zwei einander diametral gegenüberliegenden Pneumatikaktuatoren in die jeweilige Schaltposition verlagerbar sein.

Die Pneumatikaktuatoren können gemeinsam mit einem Stellhebel zum Ansteuern derselben in einem geschlossenen Pneumatiksystem angeordnet sein. So braucht kein Druckvorrat vorgesehen zu werden, durch einfaches Betätigen des Stellhebels wird der jeweils erforderliche Druck erzeugt und auf den anzusteuernden Aktuator aufgebracht.

Die Wahl einer freilaufenden Achse mit Schwungscheibe ermöglicht auch die Anordnung eines zwei- oder mehrstufigen Übersetzungsgetriebes, vorzugsweise in der Achse, nach Art eines aus der Fahrradtechnik bekannten Nabenschaltgetriebes. So kann das mit einem erfindungsgemäßen Antrieb ausgestatte Tretboot als Sportgerät wie ein Fahrrad in mehreren Fahrstufen genutzt werden.

Um die Fahreigenschaften des Tretbootes anzupassen, sie bspw. denen eines Fahrrades an Land anzunähern, wird die Masse der Schwungscheibe(n) entsprechend gewählt. Hier wird eine Gesamtmasse der Schwungscheibe(n) von 50 bis 100 kg, insbesondere 60 bis 80 kg, bevorzugt.

Für ein sportliches und wendiges Fahren mit dem Tretboot wird bei einem mit dem erfindungsgemäßen Antrieb ausgestatteten Tretboot ein Bootskörper mit einem Doppelrumpf (nach Art eines Katamarans) bevorzugt.

Schließlich kann vorgesehen sein, daß das Tretboot eine Einrichtung zur Aufnahme eines herkömmlichen Fahrrades und Integration desselben in den Antriebsstrang aufweist. Hierzu kann bspw. eine Walze die mit dem Fahrrad erzeugte Vortriebsenergie an dessen Hinterrad abgreifen und dann im weiteren Verlauf des Antriebsstranges auf die Schwungscheibe übertragen.

Weiter Vorteile und Merkmale der Erfindung ergeben sich aus der nachfolgenden Beschreibung anhand der beigefügten Figuren. Dabei zeigen:
- Fig. 1: schematisch ein mit einem erfindungsgemäßem Antrieb versehenes Tretboot in perspektivischer Darstellung,
- Fign. 2a und 2b: in zwei schematischen Seitenansichten den Abschnitt des Tretbootantriebes mit der Schwungscheibe sowie dem Abnehmerelement und dem nachfolgenden Antriebsstrang bis zum Propeller,
- Fig. 3: den in den Fign. 2a und 2b gezeigten Abschnitt in einer schematischen Ansicht von oben und
- Fig. 4: eine ähnliche Ansicht wie Fig. 3, wobei hier schematisch die pneumatische Verschaltung der Umschaltaktuatoren mit dem Stellhebel in einem geschlossenen Kreis dargestellt ist.

Die Figuren sind schematische Darstellungen und weder vollständig noch maßstabsgerecht. In den Figuren sind gleiche Teile mit gleichen Bezugszeichen versehen.

In Fig. 1 ist schematisch ein Tretboot 1 dargestellt. Dieses weist einen Bootskörper 2 auf, welcher durch einen aus zwei über eine Verbindungsplattform 2b verbundenen Rümpfen 2a bestehenden Doppelrumpf gebildet ist. Auf der Verbindungsplattform 2b ist auf einem Gestell 4 eine Sitzschale 3 befestigt. Entlang der Verbindungsplattform 2b ist ein Antrieb 10 angeordnet. Dieser enthält eine feststehend gelagerte Tretkurbel 11 mit Pedalen 12. An der Tretkurbel 11 ist ein Zahnrad 13 befestigt, welches über eine darauf laufende Antriebskette 14 mit der Tretkurbel 11 erzeugte Energie auf ein weiteres Zahnrad 15 überträgt. Dieses ist mit einer auf einer freilaufenden Achse gelagerten Doppelschwungscheibe 16 zur Kraftübertragung verbunden. In einem in der Doppelschwungscheibe 16 ausgebildeten Schlitz 17 ist ein Abnehmerelement in Form einer gummibemantelten Walze 18 angeordnet, welche zur Weiterleitung der Antriebsenergie auf eine Kardanwelle 19 und von dort auf einen Propeller 20 dient. Schließlich kann ein Stellhebel 21 erkannt werden, der in später genauer zu beschreibender Weise dem Umschalten der Vortriebsrichtung dient.

Der propellernahe Abschnitt des Antriebsstranges kann in den Fign. 2 - 4 besser erkannt werden und wird nachfolgend anhand dieser erläutert.

Fign. 2a und 2b zeigen zwei schematische Seitenansichten dieses Abschnitts. Dort sind neben den bereits geschilderten Elementen weitere Elemente des erfindungsgemäßen Tretbootantriebes 10 gezeigt. So ist mit 22 bezeichnet die freilaufende Achse zu erkennen, auf der die Doppelschwungscheibe 16 gelagert ist. Weiter sind über Pneumatikleitungen 23 mit dem (in dieser Darstellung nicht gezeigten) Stellhebel 21 verbundene Pneumatikaktuatoren 24 zu erkennen. Diese greifen an der mit der gummibemantelten Walze 18 verbundenen Kardanwelle 19 an, um diese und damit die Walze 18 in dem Zwischenraum 17 verstellen zu können. Zu diesem Zweck ist in der Kardanwelle 19 ein Gelenk 25 vorgesehen, damit der Propeller 20 bei einem Verstellen der Kardanwelle 19 seine Ausrichtung nicht ändert.

Weiter kann in Fig. 2b ein bei 26 angedeutetes Übersetzungsgetriebe sowie eine Getriebesteuerung 27 erkannt werden. Mit dem Übersetzungsgetriebe 26 kann - ähnlich einer Nabenschaltung bei einem Fahrrad - die Übersetzung des Antriebes und damit gleichermaßen eine "Fahrstufe" gewählt werden. Dies führt im Ergebnis zu der Möglichkeit eines sportlichen Fahrens und ist nur aufgrund der in den Antriebsstrang integrierten freilaufenden Achse 22 mit der Doppelschwungscheibe 16 möglich.

Der oben geschilderte Umschaltmechanismus ist in den Fign. 3 und 4 besser zu erkennen. Dort ist die in dem Zwischenraum 17 der Doppelschwungscheibe 16 befindliche gummibemantelte Walze 18 jeweils in einer Mittelstellung, in der sie an keiner der Innenflächen 28a, 28b der Doppelschwungscheibe 16 angreift, und damit einer Leerlaufstellung, gezeigt. Durch Betätigen des Stellhebels 21 wird die gummibemantelte Walze 18 in reibschlüssigen Kontakt mit einer der Innenflächen 28a, 28b gebracht. Dadurch wird eine Kraftübertragung von der Doppelschwungscheibe 16 auf den Propeller 20 geschaffen. Je nach der Innenfläche 28a, 28b, an der die Walze 18 anliegt, ändert sich die Drehrichtung der letzteren und damit die Drehrichtung des Propellers 20 und letztlich die Fahrtrichtung des Tretbootes 1.

In Fig. 4 ist der Stellhebel 21 schematisch in drei Stellungen gezeigt, vorwärts, Leerlauf und rückwärts.

Selbstverständlich können anstelle der pneumatischen Aktuatoren 24 und Pneumatikleitungen 23, entsprechende hydraulische Elemente vorgesehen sein.

Mit dem erfindungsgemäßen Tretbootantrieb wird erstmals die Möglichkeit geschaffen, ein Tretboot nicht nur als Freizeitvergnügungsgerät, sondern als echtes Sportgerät, ähnlich wie ein Fahrrad, bspw. ein Mountainbike, einzusetzen.

### Bezugszeichenliste

- 1: Tretboot
- 2: Bootskörper
- 2a: Rumpf
- 2b: Verbindungsplattform
- 3: Sitzschale
- 4: Gestell
- 10: Antrieb
- 11: Tretkurbel
- 12: Pedale
- 13: Zahnrad
- 14: Antriebskette
- 15: Zahnrad
- 16: Doppelschwungscheibe
- 17: Schlitz
- 18: gummibemantelte Walze
- 19: Kardanwelle
- 20: Propeller
- 21: Stellhebel
- 22: freilaufende Achse
- 23: Pneumatikleitung
- 24: pneumatischer Aktuator
- 25: Gelenk
- 26: Übersetzungsgetriebe
- 27: Getriebesteuerung
- 28a: Innenfläche
- 28b: Innenfläche

## Patentansprüche

1. Tretbootantrieb mit wenigstens einer Tretkurbel (11), mit einem Vortriebsmittel (20), sowie einem Antriebsstrang zur Übertragung von mit der Tretkurbel (11) erzeugter Antriebsenergie auf ein Vortriebsmittel (20), wie z. B. einen Propeller, wobei in dem Antriebsstrang zwischen der Tretkurbel (11) und dem Vortriebsmittel (20) wenigstens eine auf einer freilaufenden Achse (22) gelagerte Schwungscheibe (16) angeordnet ist, wobei mit der Tretkurbel (11) erzeugte Antriebsenergie von dieser auf die freilaufend gelagerte Schwungscheibe (16) und von dort auf das Vortriebsmittel (20) übertragen wird
**dadurch gekennzeichnet,**
**daß** in dem Antriebsstrang ein Umschaltmechanismus (18, 21, 23, 24) zum Umschalten der Laufrichtung des Vortriebsmittels (20) bei gleich bleibender Drehrichtung der Tretkurbel (11) angeordnet ist und daß der Tretbootantrieb zwei auf der freilaufenden Achse (22) unter Belassung eines Zwischenraumes (17) parallel zueinander angeordnete Schwungscheiben (16) aufweist, wobei in dem Zwischenraum (17) ein zur Übertragung der Antriebsenergie mit dem Vortriebsmittel (20) verbundenes Abnehmerelement (18) angeordnet ist, welches wahlweise an eine der einander gegenüberliegenden Innenflächen (28a, 28b) der beiden Schwungscheiben (16) zur Übertragung von Antriebsenergie ankoppelbar ist.

2. Tretbootantrieb nach Anspruch 1, **dadurch gekennzeichnet, daß** das Abnehmerelement (18) eine zum reibschlüssigen Angreifen an einer der Innenflächen (28a, 28b) der Schwungscheiben (16) auf ihrer Außenseite mit einem Gummimantel überzogene Walze ist.

3. Tretbootantrieb nach einem der Ansprüche 1 oder 2, **gekennzeichnet durch** wenigstens einen pneumatischen Aktuator (24) zum Betätigen des Umschaltmechanismus (18, 21, 23, 24).

4. Tretbootantrieb nach Anspruch 3, **dadurch gekennzeichnet, daß** der wenigstens eine pneumatische Aktuator (24) in einem geschlossenen Pneumatikleitungssystem mit einem Stellhebel (21) verbunden ist, wobei je nach Stellung des Stellhebels (21) der wenigstens eine Aktuator (24) den Umschaltmechanismus (18, 21, 23, 24) pneumatisch zum Einstellen der Laufrichtung des Vortriebsmittels (20) betätigt.

5. Tretbootantrieb nach Anspruch 1, **dadurch gekennzeichnet, daß** in dem Antriebsstrang, vorzugsweise in der freilaufenden Achse (22), ein wenigstens zweistufiges, vorzugsweise mehrstufiges, Übersetzungsgetriebe (26) angeordnet ist.

6. Tretbootantrieb nach einem der vorhergehenden Ansprüche, **dadurch gekennzeichnet, daß** die Schwungscheibe(n) (16) eine Gesamtmasse von 50 bis 100 kg, vorzugsweise von 60 bis 80 kg aufweist/aufweisen.

7. Tretboot, **dadurch gekennzeichnet, daß** es einen Tretbootantrieb (10) nach einem der vorhergehenden Ansprüche enthält.

8. Tretboot nach Anspruch 7, **dadurch gekennzeichnet, daß** es einen Bootskörper (2) mit Doppelrumpf aufweist.

9. Tretboot nach einem der Ansprüche 7 bis 8, **dadurch gekennzeichnet, daß** es eine Aufnahme zum Aufnehmen eines Fahrrades und Einbeziehen desselben in den Antriebsstrang aufweist, wobei die Tretkurbel des Tretbootantriebes bei in der Aufnahme aufgenommenem Fahrrad durch die Fahrradpedale gebildet ist und die Antriebsenergie über eine Kraftübertragungseinrichtung von dem Hinterrad des Fahrrades auf den weiteren Antriebsstrang des Tretbootes übertragen wird.

## Claims

1. Regarding a pedal boat drive mechanism with a minimum of one foot pedal (11) with means of propulsion (20), in addition to a propulsion chain acting to transmit the operating power generated by the foot pedal (11) to the means of propulsion (20), such as, for example, a propeller, where at least one fly wheel (16) mounted on a freewheeling shaft (22) is located in the propulsion chain between the foot pedal (11) and the means of propulsion (20), where the operating power generated by the foot pedal (11) is transmitted from this to the freely mounted fly wheel (16) and from this point to the means of propulsion (20),
**characterized by**
the fact that a shift mechanism (18, 21, 23, 24) is located in the propulsion chain in order to redirect the running direction of the means of propulsion (20) while maintaining the foot pedal's (11) rotational direction and by the fact it is equipped with two fly wheels (16) placed parallel to one another on the freewheeling shaft (22) separated by a central space (17), where an outlet element (18) connecting to the means of propulsion (20) is located in the central space (17) intended for the transmission of operating power, which may be coupled as necessary to either one of the two fly wheels' (16) parallel-facing inner surfaces (28a, 28b) for the transmission of operating power.

2. Regarding a pedal boat drive mechanism in accordance with claim 1, **characterized by** the fact that the outlet element (18) takes the form of a rubber-coated cylinder designed to engage frictionally with one of the fly wheels' (16) inner surfaces (28a, 28b) on the latter's exterior.

3. Regarding a pedal boat drive mechanism in accordance with one of claims 1 or 2, **characterized by** a minimum of one pneumatic actuator (24) used to operate the shift mechanism (18, 21, 23, 24).

4. Regarding a pedal boat drive mechanism in accordance with claim 3, **characterized by** the fact that at least one pneumatic actuator (24) is connected to an enclosed pneumatic circuit system with an operating lever (21), where at least one actuator (24) operates the shift mechanism (18, 21, 23, 24) pneumatically depending on the operating lever's (21) position, in order to adjust the running direction of the means of propulsion (20).

5. Regarding a pedal boat drive mechanism in accordance with claim 1, **characterized by** the fact that a minimum two-level and preferably multi-level transmission system (26) is located in the propulsion chain, preferably in the freewheeling shaft (22).

6. Regarding a pedal boat drive mechanism in accordance with one of the previous claims, **characterized by** the fact that the fly wheel(s) (16) has/have a maximum weight of between 50 and 100 kg, this preferably lying between 60 and 80 kg.

7. Regarding a pedal boat, **characterized by** the fact that is contains a pedal boat drive mechanism (10) in accordance with one of the previous claims.

8. Regarding a pedal boat in accordance with claim 7, **characterized by** the fact that it is equipped with a double-bodied hull (2).

9. Regarding a pedal boat in accordance with one of claims 7 to 8, **characterized by** the fact that it is equipped with the necessary assimilatory means of accommodating a bicycle which may be incorporated into the propulsion chain, where the foot pedal of the pedal boat drive mechanism is subsequently formed by the incorporated bicycle's assimilated bicycle pedal and the operating power is transmitted via power transmission equipment from the bicycle's rear wheel to the pedal boat's propulsion chain.

## Revendications

1. Entraînement de pédalo avec au moins un pédalier (11) avec un propulseur (20), ainsi qu'un système de transmission qui permet de transmettre l'énergie d'entraînement générée avec le pédalier (11) sur le propulseur (20), comme une hélice p. ex., tout en incluant le fait que dans le système de transmission, au moins un volant d'inertie (16) logé sur un axe libre (22) se trouve entre le pédalier (11) et le propulseur (20), l'énergie d'entraînement générée étant transmise avec le pédalier (11) à partir de ce dernier sur le volant d'inertie à logement libre (16) et à partir de là sur le propulseur (20).
**se caractérisant par le fait qu'**un mécanisme de changement de marche (18, 21, 23, 24) se trouve dans le système de transmission pour changer le sens de marche du propulseur (20) alors que le pédalier (11) conserve son sens de rotation et **par le fait qu'**il présente deux volants d'inertie (16) disposée parallèlement sur l'axe libre (22) en laissant un espace intermédiaire (17), un élément de jonction (18) relié au propulseur (20) permettant la transmission de l'énergie d'entraînement devant se trouver dans cet espace intermédiaire (17), cet élément de jonction pouvant être accouplé au choix à l'une des surfaces intérieures placées l'une en face de l'autre (28a, 28b) des deux volants d'inertie (16) permettant de transmettre l'énergie d'entraînement.

2. Entraînement de pédalo selon la revendication 1, **se caractérisant par le fait que** l'élément de jonction (18) est un tambour revêtu sur sa face extérieure d'une gaine de caoutchouc pour agir en entraînant par friction sur l'une des surfaces intérieures (28a, 28b) du volant d'inertie (16).

3. Entraînement de pédalo selon l'une des revendications 1 ou 2, **se caractérisant par le fait qu'**au moins un actuateur pneumatique (24) pour actionner le mécanisme de changement de marche (18, 21, 23, 24).

4. Entraînement de pédalo selon la revendication 3, **se caractérisant par le fait qu'**au moins un actuateur pneumatique (24) est relié à un levier de manoeuvre (21) dans un système de commande pneumatique fermé, tout en incluant **le fait que** selon la position du levier de commande (21), au moins un actuateur (24) actionne le mécanisme de changement de marche (18, 21, 23, 24) pneumatiquement pour régler le sens de marche du propulseur (20).

5. Entraînement de pédalo selon la revendication 1, **se caractérisant par le fait que** dans le système de transmission, de préférence un engrenage de transmission (26) au moins à deux niveaux, de préférence à plusieurs niveaux est placé dans l'axe libre (22).

6. Entraînement de pédalo selon la revendication précédente, **se caractérisant par le fait que** le/s volant/s d'inertie (16) présente/nt une masse totale de 50 à 100 kg, de préférence de 60 à 80 kg.

7. Pédalo, **se caractérisant par le fait qu'**il contient un entraînement de pédalo (10) selon l'une des revendications précédentes.

8. Pédalo selon la revendication 7, **se caractérisant par le fait qu'**il présente un corps de bateau (2) à double coque.

9. Pédalo selon l'une des revendications 7 à 8, **se caractérisant par le fait qu'**il présente une prise pour accueillir un vélo et intégrer ce vélo dans le système de transmission, le pédalier de l'entraînement du pédalo se composant des pédales du vélo sur le vélo fixé dans la prise et l'énergie d'entraînement étant transmise via un dispositif de transmission motrice de la roue arrière du vélo sur l'autre système de transmission du pédalo.
